# FASCICULE DE BREVET EUROPEEN

(11) **EP 1 112 670 B1**
(45) Date de publication et mention de la délivrance du brevet: **31.08.2011**
(21) Numéro de dépôt: 99932952.7
(22) Date de dépôt: 22.07.1999
(51) Int. Cl.: H04R 23/00

(54) **AMPLIFICATEUR HARMONIQUE ET TRANSDUCTEUR ELECTRO-ACOUSTIQUE CORRESPONDANT**
HARMONISCHER VERSTÄRKER UND ENTSPRECHENDER ELEKTROAKUSTISCHER WANDLER
HARMONIC AMPLIFIER AND CORRESPONDING ELECTROACOUSTIC TRANSDUCER

(30) Priorité: 18.08.1998 FR 9810596
(43) Date de publication de la demande: 04.07.2001
(73) Titulaire: ADVANCE TECHNOLOGY AUDIO ORGANISATION S.A. (ATAO) Société de droit luxembourgeois, L 2680 Luxembourg (LU)
(72) Inventeur: CHARBONNEAUX, Marc, F-69004 Lyon (FR); MORCHAIN, Patrice, 59400 Cambrai (FR); PICCALUGA, Pierre, F-38080 L'Isle d'Abeau (FR); PERRICHON, Claude-Annie, F-38080 L'Isle d'Abeau (FR)
(74) Mandataire: Hirsch & Associés
(86) Numéro de dépôt international: PCT/FR1999/001807
(87) Numéro de publication internationale: WO 2000/011910

(56) Documents cités:
- EP-A- 0 370 846
- FR-A- 2 521 808
- US-A- 4 443 731
- US-A- 5 748 758

## Description

II est dans le monde de la reproduction du son, usuel d'utiliser des membranes excitées par des moteurs à aimants ou des systèmes électrostatiques à ruban.

Le document FR-A-2 521 808 décrit un haut-parleur à ruban comprenant un aimant permanent définissant un entrefer dans lequel est disposé un ruban. Les extrémités libres du ruban sont connectées à des contacts électriques. Selon un mode de réalisation, le ruban est constitué d'une série de bandes qui peuvent être enroulées sur un support souple.

Il est habituel d'identifier ces produits par des rendements acoustiques et des vitesses d'accélération.

Tous ces produits ont des masses importantes en mouvements pour produire le son. Par opposition, le son est un choc entre particules de l'air qui ont des masses infiniment petites qui confèrent des vitesses de propagation sonore élevées, environ 300 mètres par seconde.

Un produit tel que l'enceinte au plasma était proche des performances physiques de l'air puisqu'il agissait au niveau des particules de l'air.

L'inconvénient de ce procédé passait par une transformation chimique de la composition de l'air et pour cela les moyens de mise en oeuvre étaient relativement coûteux.

L'invention propose un appareil selon la revendication 1 et son utilisation telle que définie dans la revendication 4, ainsi qu'un système tel que défini dans la revendication 5. Les autres revendications définissent des modes de réalisations préférés.

Le présent appareil est un complément aux systèmes de reproduction sonore actuels tels que les enceintes acoustiques utilisées. Ces enceintes créent les bases sonores nécessaires mais sans aucun raffinement, et notamment ont un défaut caractéristique qui est le non respect de l'intermodulation sonore. Le présent procédé et appareil superpose au signal sonore grossier des enceintes,

l'information sonore fine contenue dans le signal électrique audio d'origine.

Cette information sonore est l'amplification et l'ordre précis des harmoniques dans l'espace-temps.

L'émission sonore est ainsi réalisée par les micro-vibrations sonores des fils électriques du ou des solénoïdes.

Une variante de l'appareil est un solénoïde additionné d'au moins un aimant à l'intérieur ou à l'extérieur, qui active son effet mais en diminue la sensibilité du fait de la rémanence du champ magnétique de l'aimant qui impose sa constante de champ magnétique, masquant le champ magnétique terrestre.

L'appareil est constitué (Fig 1) par au moins un enroulement de fils électriques (1) dans ce cas de figure, 1/10ème de millimétré enroulé sur un support souple (2) en polymère de 10 cm de long et 0.8 cm de diamètre. L'impédance de cet enroulement est de 8 Ohms, l'enroulement est caractérise en ce que chaque couche (3, 4) est enroulée dans le même sens de bobinage, le fil de retour (5) étant placé le long du bobinage. Ce mode de bobinage permet des micro-vibrations entre les spires, étant donné la différence de tension entre les spires de la première et deuxième couche. Ces micro-vibrations participent à l'amplification sonore des harmoniques. Cet appareil est couplé à un signal électrique audio d'une enceinte acoustique ou d'une alimentation acoustique. Cet appareil vient en complément de transducteurs électro-acoustiques usuels. Cet appareil est réalisé par un homme de l'art et représente un exemple non limitatif de réalisation de ce procédé. Cet appareil (Fig 1) est intégré (Fig 2) dans une enceinte acoustique (8) devant la façade 9. à Le solenoïde transducteur électro-acoustique 10 du présent appareil est monté libre dans l'air ambiant à côté du Tweeter 11. Il est monté sur la façade tenu mécaniquement par deux vis 12 et est monté électriquement avec le Tweeter 11 par les fils électriques (5, 6) provenant du filtre électro-acoustique (7). L'enroulement du fil électrique peut avoir n'importe quel type de forme, par exemple de section ronde, conique, carrée ou toute autre forme. Ce montage n'est pas exhaustif de l'application de l'appareil. Ce nouveau transducteur électro-acoustique pourrait être monté directement sur l'alimentation générale audio entre l'ampli et l'enceinte acoustique.

Ces nouveaux transducteurs électro-acoustiques peuvent être montés entre eux en série ou en parallèle ou les deux.

Ces transducteurs acoustiques sont des amplificateurs harmoniques.

Le présent procédé et appareil électro-acoustique limité à un enroulement de fil électrique sans membrane donne une finesse acoustique inégalée.

Plusieurs enroulements l'un sur l'autre constituent également un transducteur électro-acoustique de même nature que celui présenté dans le présent procédé, de réalisation plus complexe.

Cet appareil et procédé sont utilisables sur tous les systèmes audio, audio-vidéo et tout mode de communication fel que téléphones, radio, ainsi que par le monde médical pour l'améloration du confort auditif des malentendants.

## Revendications

1. Appareil de reproduction sonore destiné à venir en complément de transducteurs électro-acoustiques usuels, lequel appareil est constitué par au moins un enroulement de fil électrique dont les deux couches (3, 4) sont enroulées dans le même sens de bobinage, le fil de retour (5) étant placé le long du bobinage, ledit enroulement constituant à lui seul un transducteur électro-acoustique, ledit enroulement produisant, lorsqu'il est monté libre dans l'air ambiant et excité par un signal électrique audio, des micro-vibrations sonores entre les spires du bobinage amplifiant les harmoniques du signal.

2. Appareil selon la revendication 1 comprenant au moins un aimant placé à l'intérieur ou à l'extérieur de l'enroulement, pour augmenter les effets du champ magnétique de l'enroulement.

3. Appareil selon la revendication 1 ou 2, dans lequel le fil électrique est enroulé sur un support souple (2) en polymère de 10 cm de long et 0,8 cm de diamètre, le fil électrique ayant un diamètre de 1/10ème de millimètre et l'impédance de l'enroulement étant de 8 Ohms.

4. Utilisation d'un appareil selon l'une quelconque des revendications 1 à 3 en complément de transducteurs électro-acoustiques usuels.

5. Système, comprenant :
- une enceinte acoustique (8) pour produire un signal sonore audio en réponse à un signal électrique audio, et
- un appareil selon l'une quelconque des revendications 1 à 3 pour amplifier les harmoniques du signal électrique audio.

6. Système selon la revendication 5, dans lequel l'enceinte acoustique (8) comprend un Tweeter (11), l'enroulement de l'appareil étant monté libre dans l'air ambiant à côté du Tweeter (11) sur la façade (9) de l'enceinte acoustique (8) et est monté électriquement avec le Tweeter (11) par des fils électriques (5, 6) provenant du filtre électro-acoustique (7).

7. Système selon la revendication 5, comprenant une alimentation générale audio et un amplificateur, dans lequel l'enroulement de l'appareil est relié directement à l'alimentation générale audio entre l'amplificateur et l'enceinte acoustique (8).

## Claims

1. A device for reproducing sound intended to come in addition to usual electro-acoustic transducers, which device is formed by at least one electric wire winding, both layers (3, 4) of which are wound in the same winding direction, the return wire (5) being placed along the coil, said winding forming by itself an electro-acoustic transducer, said winding producing when it is freely mounted in ambient air and excited by an audio electric signal, sound micro-vibrations between the turns loops of the coil amplifying the harmonics of the signal.

2. The device according to claim 1, comprising at least one magnet placed inside or outside the winding, in order to increase the effects of the magnetic field of the winding.

3. The device according to claim 1 or 2, wherein the electric wire is wound on a 10 cm long flexible polymer support (2) with a diameter of 0.8 cm, the electric wire having a diameter of 1/10th of a millimeter and the impedance of the winding being 8 ohms.

4. The use of a device according to any of claims 1 to 3, in as an addition to usual electroacoustic transducers.

5. A system, comprising:
- a loudspeaker enclosure (8) for producing an audio sound signal in response to an audio electric signal, and
- a device according to any of claims 1 to 3 for amplifying the harmonics of the audio electric signal.

6. The system according to claim 5, wherein the loudspeaker enclosure (8) comprises a tweeter (11), the winding of the device being freely mounted in ambient air beside the tweeter (11) on the front (9) of the loudspeaker enclosure (8) and is electrically mounted with the tweeter (11) by through electric wires (5, 6) from the electro-acoustic filter (7).

7. The system according to claim 5, comprising a general audio power supply and an amplifier, wherein the winding of the device is directly connected to the general audio power supply between the amplifier and the loudspeaker enclosure (8).

## Patentansprüche

1. Tonwiedergabevorrichtung, die dazu bestimmt ist, herkömmliche elektroakustische Wandler zu ergänzen, wobei die Vorrichtung aus mindestens einer Aufwicklung elektrischen Drahts gebildet ist, dessen zwei Schichten (3, 4) in dieselbe Wicklungsrichtung aufgewickelt sind, wobei der Rückleitungsdraht (5) entlang der Wicklung untergebracht ist, wobei die Aufwicklung alleine einen elektroakustischen Wandler bildet, wobei die Aufwicklung, wenn sie frei in der Umgebungsluft befestigt ist und durch ein elektrisches AudioTonsignal erregt wird, akustische Mikroschwingungen wischen den Windungen der Wicklung erzeugt, die die Oberschwingungen des Signals verstärken.

2. Vorrichtung nach Anspruch 1, die ferner mindestens einen Magneten umfasst, der innerhalb oder außerhalb der Aufwicklung untergebracht ist, um die Wirkungen des Magnetfelds der Aufwicklung zu erhöhen.

3. Vorrichtung nach Anspruch 1 oder 2, wobei der elektrische Draht auf einem biegsamen flexibelen Träger (2) aus Polymer mit einer Länge von 10 cm und einem Durchmesser von 0,8 cm aufgewickelt ist, wobei der elektrische Draht einen Durchmesser von 1/10 Millimeter aufweist und die Impedanz der Aufwicklung 8 Ohm beträgt.

4. Verwerdung einer Vorrichtung nach einem der Ansprüche 1 bis 3 als Ergänzung herkömmlicher elektroakustischer Wandler.

5. System, das Folgendes umfasst:
- einen Lautsprecher (8) zum Erzeugen eines akustischen AudioTonsignals als Reaktion auf ein elektrisches TonsignalAudiosignal, und
- eine Vorrichtung nach einem der Ansprüche 1 bis 3 zum Verstärken der Oberschwingungen des elektrischen TonAudiosignals.

6. System nach Anspruch 5, wobei der Lautsprecher (8) einen Hochtonlautsprecher (11) umfasst, wobei die Aufwicklung der Vorrichtung neben dem Hochtonlautsprecher (11) auf der FrontAußenseite (9) des Lautsprechers (8) frei in der Umgebungsluft befestigt ist und durch elektrische Drähte (5, 6), die vom elektroakustischen Filter (7) kommen, elektrisch mit dem Hochtonlautsprecher (11) zusammengebaut ist.

7. System nach Anspruch 5, die eine allgemeine Audioversorgung und einen Verstärker umfasst, wobei die Aufwicklung der Vorrichtung direkt mit der allgemeinen Audioversorgung zwischen dem Verstärker und dem Lautsprecher (8) verbunden ist.
